# EUROPÄISCHE PATENTSCHRIFT

(11) **EP 0 261 455 B1**
(45) Veröffentlichungstag und Bekanntmachung des Hinweises auf die Patenterteilung: **03.03.1993**
(21) Anmeldenummer: 87112709.8
(22) Anmeldetag: 01.09.1987
(51) Int. Cl.: G21F 9/36

(54) **Verfahren und Vorrichtung zum Beladen und Verschliessen eines Doppelbehältersystems für die Lagerung von radioaktivem Material sowie Verschluss für das Doppelbehältersystem**
Process and device for loading and closing a double-container system for storing a radioactive material, and closure for a double-container system
Procédé et dispositif pour charger et fermer un système de récipient double pour emmagasiner un matériau radioactif et fermeture d'un système de récipient double

(30) Priorität: 23.09.1986 DE 3632270
(43) Veröffentlichungstag der Anmeldung: 30.03.1988
(73) Patentinhaber: Brennelementlager Gorleben GmbH, D-29475 Gorleben (DE)
(72) Erfinder: Popp, Franz-Wolfgang, Dr., Dipl.-Ing., D-3002 Wedemark (DE); Madle, Wolfgang, D-6906 Leimen (DE); Gawlik, Norbert, D-5908 Neunkirchen (DE)
(74) Vertreter: Andrejewski, Walter

(56) Entgegenhaltungen:
- DE-A- 3 415 894
- FR-A- 1 495 583
- FR-A- 2 352 377
- FR-A- 2 454 158

## Beschreibung

Die Erfindung betrifft ein Verfahren zum Beladen und Verschließen eines Doppelbehältersystems für die Lagerung von radioaktivem Material gemäß Oberbegriff des Anspruchs 1 und 2 einen Verschluß für das Doppelbehältersystem gemäß Oberbegriff des Anspruchs 7 sowie eine Vorrichtung zur Durchführung des Verfahrens gemäß Oberbegriff des Anspruchs 15.

Durch die CH-PS 650 354 ist eine Behälterkombination für den Transport und die Lagerung von Brennelementen bekannt, bestehend aus einem herausnehmbaren Innenbehälter und einem Außenbehälter, wobei beide Behälter jeweils einen eigenen Deckel besitzen. Die Beladung des Innenbehälters erfolgt, wie bekannt, in einer sogenannten heißen Zelle. Aber auch das endgültige Verschließen mit dem Deckel muß in der heißen Zelle ausgeführt werden, was nur mit einem erheblichen Aufwand durchführbar ist, da der Deckel in den Behälter eingeschweißt werden muß. Auch wenn das Verschweißen von Deckel und Behälter bereits eine sehr gute Sicherheit bietet, besteht das Bedürfnis nach weiterer Erhöhung der Sicherheit des Einschlusses des radioaktiven Materials.

Durch die DE-A-3415894 ist ein Verfahren zum Beladen und Verschließen eines für den Transport und die Lagerung von radioaktivem Material bestimmten Doppelbehältersystem bekannt. Es wird ein leerer Innenbehälter in die heißen Zellen eingeschleust und dort beladen. Ein Außenbehälter ist an die heißen Zellen angedockt. Der Innenbehälter wird nach dem Beladen in den angedockten Außenbehälter eingesetzt und der Doppelbehälter wird mit einem Doppeldeckel verschlossen.

Die Aufgabe der vorliegenden Erfindung besteht darin, ein Verfahren und eine Vorrichtung sowie einen Verschluß der eingangs genannten Art so auszubilden, daß das Verschließen einfacher durchführbar ist und der Einschluß von radioaktiven Materialien noch sicherer wird. Außerdem soll die Prüfung des Verschlusses besser durchführbar sein.

Die Aufgabe wird bei dem Verfahren der eingangs genannten Art durch die Ausbildung gemäß Kennzeichen der Ansprüche 1 und 2 gelöst.

Vorteilhafte und zweckmäßige Weiterbildungen dieser Lösungen sind in den Unteransprüchen 3 bis 6 gekennzeichnet.

Ein vorteilhafter Verschluß für das Doppelbehältersystem ist in den Ansprüchen 7 bis 14 angegeben.

Eine Vorrichtung zur Durchführung des Verfahrens ist in den Ansprüchen 15 bis 20 angegeben.

Durch die vorliegende Erfindung, die einen zusätzlichen Außendeckel in Form eines Verschlußstopfens für den Innenbehälter des Doppelbehältersystems vorsieht, kann das Verschweißen dieses Außendeckels, nachdem der innere Deckel in einem abgeschirmten Bereich (heiße Zelle) oder bei angedocktem Doppelbehältersystem über die Zellenöffnung der heißen Zelle in den beladenen Innenbehälter eingeschraubt worden ist, außerhalb dieses abgeschirmten Bereiches vorgenommen werden, da der Schraubdeckel für die nötige Abschirmung der Radioaktivität sorgt. Das Einschrauben des inneren Deckels in der heißen Zelle oder bei an der heißen Zelle angedocktem Doppelbehältersystem erfordert nur einen vergleichsweise geringen Aufwand.

Die Verschweißung außerhalb des abgeschirmten Bereiches ( außerhalb einer heißen Zelle) verringert den Aufwand für den Schweißvorgang und für die benötigten Einrichtungen erheblich. Durch den zusätzlichen Außendeckel wird der Einschluß des radioaktiven Materials sicherer. Wenn hier radioaktives Material gesagt wird, so versteht es sich, daß sich dieses im hier betrachteten Zustand in einer geeigneten Umhüllung (Büchse, Kokille) befindet und also mit der Umhüllung in den Innenbehälter eingebracht wird. Sämtliche Vorgänge zum Beladen und Verschließen erfolgen bei in den Abschirmbehälter eingesetztem Innenbehälter. Besonders vorteilhaft ist es dabei, daß die Verschweißung des Außendeckels mit dem Innenbehälter am bereits in den Abschirmbehälter eingesetzten Innenbehälter durchführbar ist.

Die Erfindung soll nachfolgend anhand der beigefügten Zeichnung näher erläutert werden.

Es zeigt
- Fig. 1a: schematisch Verfahrensschritte zum Beladen und Verschließen eines erfindungsgemäß ausgebildeten Doppelbehältersystems gemäß einem ersten Verfahren,
- Fig 1b: schematisch Verfahrensschritte zum Beladen und Verschließen eines erfindungsgemäß ausgebildeten Doppelbehältersystems gemäß einem zweiten Verfahren,
- Fig. 2: einen Innenbehälter mit einem erfindungsgemäß ausgebildeten Verschluß im Schnitt,
- Fig. 3: einen Schnitt durch eine Schweißverbindung zwischen Verschluß und Innenbehältermantel,
- Fig. 4: schematisch eine Vorrichtung zur Herstellung des Verschlusses nach den Fig. 2 und 3 in der Ansicht,
- Fig. 5: schematisch die Vorrichtung nach Fig. 4 in der Draufsicht und
- Fig. 6: einen Teil der Vorrichtung nach den Fig. 4 und 5 in größerer Darstellung.

In der Fig. 1a ist das Beladen und Verschließen eines Doppelbehältersystems 2, bestehend aus einem herausnehmbaren Innenbehälter 4 aus Stahl und einem äußeren Abschirmbehälter 6, in sechs Schritten A, B, C, D, E und F schematisch dargestellt, und zwar nach einem ersten Verfahren. Der Innenbehälter 4 weist einen schraubbaren Innendeckel 8 und einen einschweißbaren Außendeckel 10 und der Abschirmbehälter 6 einen schraubbaren Abschirmdeckel 12 auf.

Zum Beladen und Verschließen wird zunächst im ersten Schritt A das leere Doppelbehältersystem 2 in einen abgeschirmten Bereich 14, beispielsweise in eine sogenannte heiße Zelle, eingeschleust. Im zweiten Schritt B wird im abgeschirmten Bereich dann der offene Innenbehälter 4 über der Öffnung des Abschirmbehälters 6 mit radioaktivem Material 16, das sich in einer Umhüllung (Büchse, Kokille) 16ʹ befindet und gelagert werden soll, beladen. Im dritten Schritt C wird der Innenbehälter noch in der heißen Zelle mit dem schraubbaren Innendeckel 8 verschlossen, und der Schraubdeckelverschluß wird geprüft. Im vierten Schritt D erfolgt das Ausschleusen des beladenen und mit dem Innendeckel 8 verschlossenen Doppelbehältersystems. Danach wird im Schritt E außerhalb des abgeschirmten Bereiches der Außendeckel 10 in den Innenbehälter 4 eingeschweißt, und nach erfolgter Schweißung wird die Schweißnaht geprüft. Schließlich wird im letzten Schritt F der Abschirmdeckel 12 mit dem Abschirmbehälter 6 verschraubt.

In der Fig. 1b ist das Beladen und Verschließen eines Doppelbehältersystems 2, bestehend aus einem herausnehmbaren Innenbehälter 4 aus Stahl und einem äußeren Abschirmbehälter 6, in sechs Schritten A, B, C, D, E, und F schematisch dargestellt, und zwar nach einem zweiten Verfahren. Der Innenbehälter 4 weist einen schraubbaren Innendeckel 8 und einen einschweißbaren Außendeckel 10 und der Abschirmbehälter 6 einen schraubbaren Abschirmdeckel 12 auf.

Zum Beladen und Verschließen wird zunächst im ersten Verfahrensschritt A das leere und offene Doppelbehältersystem 2 von unten an eine heiße Zelle (abgeschirmten Bereich) 14ʹ angedockt, und zwar von unten an eine im Boden der Zelle befindliche Schleusenöffnung 17. Der Schleusenverschluß ist nicht dargestellt. Es versteht sich, daß hierfür geeignete, an sich bekannte Transport- und Hubvorrichtungen verwendet werden und daß das angedockte Doppelbehältersystem 2 absolut abgedichtet und abgeschirmt, angedeutet durch die Abdichtung/Abschirmung 19, in der Schleusenöffnung 17 angeordnet ist. Im zweiten Schritt B wird der Innenbehälter 4 von der heißen Zelle 14ʹ aus mit dem zu lagernden radioaktiven Material 16, das sich in einer Umhüllung 16ʹ (Büchse, Kokille) befindet, beladen. Im dritten Schritt C wird der Innenbehälter 4 bei noch angedocktem Doppelbehältersystem 2 über die Schleusenöffnung 17 mit dem schraubbaren Innendeckel 8 verschlossen, und der Schraubdeckelverschluß wird geprüft. Im vierten Schritt D erfolgt das Verschließen der Schleusenöffnung 17 und das Lösen und Entfernen des beladenen und mit dem Innendeckel 8 verschlossenen Doppelbehältersystemes 2 von der heißen Zelle 14ʹ. Danach wird im Schritt E außerhalb des abgeschirmten Bereiches der Außendeckel 10 in den Innenbehälter 4 eingeschweißt, und nach erfolgter Schweißung wird die Schweißnaht geprüft. Schließlich wird im letzten Schritt F der Abschirmdeckel 12 mit dem Abschirmbehälter 6 verschraubt.

Der in der Fig. 2 genauer dargestellte Innenbehälter 4 besteht aus einem zylindrischen Mantel 18, einem Boden 20 und einem Verschluß 22. Der Verschluß 22 besteht aus dem bereits erwähnten, als Verschlußstopfen ausgebildeten Innendeckel 8, der in den Mantel 18 unter Verwendung von Dichtungen 24 einschraubbar ist, und dem ebenfalls bereits erwähnten, als Verschlußstopfen ausgebildeten, mit einer Handhabe 26 ausgebildeten Außendeckel 10, der in den Mantel 18 des Innenbehälters 4 eingeschweißt wird.

Zwischen dem Außendeckel 10 und dem Mantel 18 ist ein Schweißspalt 28 belassen zur Einbringung einer Verschweißung 29 zwischen Deckel und Mantel durch Engspaltverschweißung. Der verschlossene Behälter ist ferner mit einer aufgeschweißten Plasma-Heißdraht-Plattierungsschicht 30 als Korrosionsschutz versehen.

Die Fig. 3 zeigt die Verschweißung genauer. Der Schweißspalt 28 zwischen Außendeckel 10 und Behältermantel 18 erweitert sich leicht nach oben und wird unten durch zwei gegenüberliegende, umlaufende Schweißstege 32 und 34 begrenzt, von denen einer am Mantel und der andere am Außendeckel 10 angeordnet ist.

Die Schweißstege 32 und 34 sind angeschrägt zur Erzielung einer sauberen Schweißwurzel 36. Die Anschrägung 38 beträgt etwa 45° und ist vorzugsweise sowohl auf der oberen als auch auf der unteren Seite der Schweißstege vorgesehen. Die Anschrägung hat den Vorteil, daß die Wärmeableitung aus der Schweißstelle verbessert wird. Außerdem erleichtert die Anschrägung das Einführen und Positionieren des Außendeckels 10.

Die Wurzelschweißung erfolgt vorzugsweise mit Hilfe einer Wolfram-Inertgas-Schweißeinrichtung (WIG-Schweißeinrichtung), mit der eine sehr feinfühlige Schweißung durchführbar ist. Auf die Schweißwurzel 36 werden weitere Schweißlagen 40 mit der WIG-Schweißeinrichtung geschweißt, um beim nachfolgenden Schweißen der restlichen Schweißlagen 42 mit Hilfe einer Unterpulver-Schweißanlage (UP-Schweißanlage), mit der große Mengen Schweißgut einbringbar sind, ein Durchbrennen sicher zu verhindern.

Die Wurzelschweißung erfolgt dabei vorzugsweise mit Hilfe von wenigstens zwei gegenüberliegenden, gleichzeitig arbeitenden WIG-Schweißköpfen. Hierdurch wird ein Verziehen des Deckels und damit eine Verungleichmäßigung des Schweißspaltes beim Schweißvorgang und schließlich die Gefahr der Entstehung ungleicher Schweißwurzelbildung und möglicher Rißbildung vermieden.

Die Abschlußschweißung als Engspalt-UP-Schweißung bringt beim Verschweißen dickerer Querschnitte, was vorliegend der Fall ist, den Vorteil des geringeren Wärmeein bringens und führt zu einem gleichmäßigeren Aufbau der Schweißlagen und damit der Schweißnaht. Das Schweißgut der Randlagen schmiegt sich an die Flanken des Schweißspaltes zwischen Deckel und Behältermantel an, wobei das entstehende Grobkorn durch die folgende Lage nahezu vollständig in Feinkorn umgewandelt wird. Damit wird die Voraussetzung geschaffen für das Entfallen einer nachfolgenden Spannungswarmkühlung und sichergestellt, daß Werkstoffwerte der Schweißnaht im Rahmen der Werkstoffwerte des Grundwerkstoffes liegen.

Die Herstellung des Verschlusses erfolgt mit Hilfe einer in den Fig. 4 bis 6 dargestellten Vorrichtung. Der Abschirmbehälter 6, in den der Innenbehälter 4 eingesetzt ist, wird auf einen Horizontaldrehtisch 44 aufgesetzt, der auf dem Boden 46 einer Fundamentgrube 48 verankert ist. Es kann ggf. der Innenbehälter 4 auch allein auf den Drehtisch aufgesetzt werden. Der Drehtisch ist mit einer Kugeldrehverbindung zur Aufnahme von horizontalen und axialen Kräften ausgerüstet. Der Drehtisch wird von einem Motor für einen geringen Drehzahlbereich angetrieben. Die Tischplatte weist einen motorisch verstellbaren Kreuztisch zur Feinpositionierung des Behälters unter einer Schweiß- und Prüfportalbrücke 50 auf.

Da die Fundamentgrube 48 für Behälter unterschiedlicher Größe einsetzbar sein soll, werden zum Längenausgleich Distanzstücke 52 (strichpunktiert eingezeichnet) auf den Drehtisch aufgesetzt, um so zu erreichen, daß die Verschlußschweißung immer in der gleichen Höhe über Boden stattfindet.

Es ist eine Grubenabdeckung 54 (Fig. 5) vorgesehen, die beim Beschicken des Drehtisches mit Hilfe eines Kranes aufgefahren wird. Sie schiebt sich über das Betonfundament und kann während des Beschickungsvorganges betreten werden.

An der oben erwähnten Portalbrücke 50 sind sämtliche Schweiß-, Prüf- und sonstige Einrichtungen angebracht. Die Portalbrücke 50 weist mehrere Fahrbahnen (nicht dargestellt) auf, die zur Führung von Fahrwagen 56 und der an ihnen befestigten Schweiß- und Prüfeinrichtungen 58, 60, 62, 64 dienen.

Die Portalbrücke 50 ist mit einem Fahrwerk 66 mit Spurkranzrädern und einem Gleichstromantrieb ausgerüstet, über den die Portalbrücke auf beiderseits der Fundamentgrube angeordneten erhöhten Fahrbahnen 68 sowohl mit Positionierals auch mit Eilgangsgeschwindigkeit antreibbar ist.

Die Antriebe der Fahrwagen werden separat gespeist, und jeder Fahrwagen weist eine Höhenverstellung auf, mit der die komplette Schweiß- oder Prüfeinrichtung in Arbeitsposition oder Wartestellung gefahren werden kann.

Die Schweiß- und Prüfeinrichtungen umfassen eine Wolfram-Inertgas-Schweißeinrichtung (WIG) 58, eine Unterpulver-Schweißeinrichtung (UP) 60, eine Plasma- Heißdraht-Schweißeinrichtung (PH) 62 und eine Prüfeinrichtung 64.

Die Fig. 6 zeigt einen Teil der Schweiß- und Prüfportalbrücke 50 in genauerer Darstellung mit einer in Arbeitsstellung befindlichen Prüfeinrichtung 64. Die Verschweißung 29 und die Aufbringung der Korrosionsschicht 30 sind bereits erfolgt. Ganz analog sieht auch die Arbeitsstellung der Schweißeinrichtungen 58 oder 60 aus. Der Fig. 6 ist gut entnehmbar, daß das Verschweißen und das Prüfen des Außendeckels 10 bei in dem Abschirmbehälter 36 eingesetztem Innenbehälter 2 durchführbar ist. Das Bezugszeichen 70 bezeichnet einen Moderator.

Der gesamte Schweiß- und Prüfvorgang erfolgt vorzugsweise automatisch, wozu eine Steuereinrichtung 72 vorgesehen ist. Ansonsten sind Steuerpulte vorgesehen, von denen aus die Schweiß- und Prüfeinrichtungen gesteuert werden können.

Anstatt an der erwähnten Portalbrücke 50 können die Schweiß- und Prüfgeräte auch an Auslegerarmen (nicht dargestellt) angebracht sein.

Um eine optimale Prüfung der Verschweißung 29 zu gewährleisten, weist der Abschirmbehälter innenseitig bis über die Verschweißung hinaus eine stufenförmige, ringförmige Erweiterung 74 auf, so daß ein ausreichender Freiraum 76 zwischen Abschirmbehälter und Innenbehälter zum Einbringen und Verfahren der Prüfeinrichtung 64 entsteht. Ferner ist der Außendeckel 10 des Innenbehälters 4 auf seiner Unterseite unterhalb des Schweißsteges 34 mit einer ringförmigen, stufenförmigen Ausnehmung 78 versehen, durch die zwischen Außendeckel 10 und Innendeckel 8 ein Ringraum 80 entsteht, der sich noch in eine unterhalb des Schweißsteges 32 des Behältermantels in der Innenwandung dieses Mantels ausgebildete Ringnut 82 fortsetzt.

## Patentansprüche

1. Verfahren zum Beladen und Verschließen eines für den Transport und die Lagerung von radioaktivem Material vorgesehenen Doppelbehältersystems mit einem äußeren Abschirmbehälter mit Abschirmdeckel und einem Innenbehälter mit Innendeckel mit folgenden Verfahrensschritten:
a) Einschleusen des leeren Doppelbehältersystems (2) in einen abgeschirmten Bereich (14),
b) Beladen des Innenbehälters (4) mit dem in einer Umhüllung (Büchse, Kokille) (16') befindlichen radioaktiven Material (16) im abgeschirmten Bereich,
c) Verschließen des Innenbehälters (4) im abgeschlossenen Bereich mit dem Innendeckel (8),
d) Ausschleusen des beladenen und mit dem Innendeckel (8) verschlossenen Doppelbehältersystems (2),
e) Einschweißen eines Innenbehälter-Außendeckels (10) über den Innendeckel (8) außerhalb des abgeschirmten Bereiches,
f) Verschließen des Außenbehälters (6) mit dem Abschirmdeckel (12).

2. Verfahren zum Beladen und Verschließen eines für den Transport und die Lagerung von radioaktivem Material vorgesehenen Doppelbehältersystems mit einem äußeren Abschirmbehälter mit Abschirmdeckel und einem Innenbehälter mit Innendeckel mit folgenden Verfahrensschritten:
a) Andocken des leeren Doppelbehältersystems (2) von unten an eine Schleusenöffnung (17) im Boden eines abgeschirmten Raumes bzw. einer heißen Zelle (14'),
b) Beladen des Innenbehälters (4) mit dem in einer Umhüllung (Büchse, Kokille) (16') befindlichen radioaktiven Material (16) über die Schleusenöffnung (17) des abgeschirmten Raumes bzw. der heißen Zelle (14'),
c) Verschließen des Innenbehälters (4) im angedockten Zustand des Doppelbehältersystems (2) mit dem Innendeckel (8),
d) Verschließen der Schleusenöffnung (17) und Lösen und Entfernen des beladenen und mit dem Innendeckel (8) verschlossenen Doppelbehältersystems (2) vom abgeschirmten Raum bzw. von der heißen Zelle (14'),
e) Einschweißen eines Innenbehälter-Außendeckels (10) über den Innendeckel (8) außerhalb des abgeschirmten Raumes bzw. der heißen Zelle,
f) Verschließen des Außenbehälters (6) mit dem Abschirmdeckel (12).

3. Verfahren nach Anspruch 1 oder 2, **dadurch gekennzeichnet,** daß zum Einschweißen des Außendeckels (10) zunächst in einem zwischen Außendeckel und Mantel (18) des Innenbehälters (4) belassenen Schweißspalt (28) wenigstens eine Wurzellage (36) durch Wolfram-Inertgas-Schweißung und danach auf die Wurzellage die restlichen Lagen (42) durch Unterpulver-Schweißung geschweißt werden.

4. Verfahren nach Anspruch 3, **dadurch gekennzeichnet,** daß vor der Schweißung der restlichen Lagen (42) durch Unterpulver-Schweißung (z.B. Engspaltschweißung) einige Schweißlagen (40) durch Wolfram-Inertgas-Schweißung auf die Wurzellage (36) aufgebracht werden.

5. Verfahren nach Anspruch 3 oder 4, **dadurch gekennzeichnet,** daß die Wurzellagen (36) zweiseitig und gleichzeitig mit wenigstens zwei gegenüberliegenden Wolfram-Inertgas-Schweißköpfen eingeschweißt werden.

6. Verfahren nach Anspruch 1 oder 2 **dadurch gekennzeichnet,** daß nach dem Verschweißen des Außendeckels (10) die Schweißung geprüft wird.

7. Verschluß für ein mit in einer Umhüllung (Büchse, Kokille) befindlichem radioaktivem Material beladbares Doppelbehältersystem, das einen herausnehmbaren Innenbehälter und einen äußeren Abschirmbehälter aufweist, wobei der Innenbehälter und der Abschirmbehälter jeweils einen eigenen Deckel besitzen, **dadurch gekennzeichnet,** daß über dem als Verschlußstopfen und schraubbar ausgebildeten Innendeckel (8) ein ebenfalls als Verschlußstopfen ausgebildeter Außendeckel (10) vorgesehen ist, der in den zylindrischen Mantel (18) des Innenbehälters (4) einschweißbar ist.

8. Verschluß nach Anspruch 7, **dadurch gekennzeichnet,** daß der Außendeckel (10) und der Mantel (18) jeweils mit einem in einen zwischen Außendeckel und Mantel belassenen Schweißspalt (28) hineinragenden, umlaufenden Schweißsteg (32, 34) als innere Begrenzung des Schweißspaltes ausgestattet sind.

9. Verschluß nach Anspruch 8, **dadurch gekennzeichnet,** daß die Schweißstege (32, 34) einander gegenüberliegend angeordnet sind.

10. Verschluß nach Anspruch 8 oder 9, **dadurch gekennzeichnet,** daß die Schweißstege ein- oder beidseitig angeschrägt (38) sind, derart, daß sie sich nach außen hin verjüngen.

11. Verschluß nach Anspruch 10, **dadurch gekennzeichnet,** daß die Anschrägung (38) etwa 45° beträgt.

12. Verschluß nach einem der Ansprüche 8 bis 11, **dadurch gekennzeichnet,** daß die im Schweißspalt (28) ausgebildete Schweißung (29) aus einer auf die Schweißstege (32, 34) aufgebrachten Schweißwurzel (36) aus wenigstens einer Wurzellage und weiteren darüber angeordneten Schweißlagen (40, 42) besteht.

13. Verschluß nach Anspruch 7, **dadurch gekennzeichnet,** daß der Abschirmbehälter (6) innenseitig bis unterhalb der Schweißschräge (32, 34) des Innenbehälters (4) eine umlaufende, stufenförmige Erweiterung (74) aufweist zur Schaffung eines Freiraumes (76) für eine Schweißnahtprüfeinrichtung (64).

14. Verschluß nach Anspruch 7, **dadurch gekennzeichnet,** daß der Außendeckel (10) des Innenbehälters (4) unterhalb des Schweißsteges (34) auf seiner Unterseite eine umlaufende, stufenförmige Ausnehmung (78) aufweist, gegenüber der in der Innenwandung des Mantels (18) des Innenbehälters (4) eine Ringnut (32) ausgebildet ist.

15. Vorrichtung zur Durchführung des Verfahrens nach einem der Ansprüche 1 bis mit einem Horizontaldrehtisch zur Aufnahme des Doppelbehältersystems für den Schweißvorgang und mit einer Schweiß- und Prüfanlage, **dadurch gekennzeichnet,** daß die Schweiß- und Prüfanlage eine über Boden verfahrbare Portalbrücke (50) aufweist, an der mehrere Fahrbahnen angeordnet sind, auf denen Fahrwagen (56) verfahrbar sind, an denen Schweiß- und Prüfeinrichtungen (58, 60, 62, 64) angebracht sind.

16. Vorrichtung nach Anspruch 15, **dadurch gekennzeichnet,** daß die Portalbrücke (50) mit einem Fahrwerk (66) mit Spurkranzrädern und einem Gleichstromantrieb ausgerüstet und auf Fahrbahnen (68) verfahrbar ist, die erhöht neben einer Fundamentgrube (48) verlaufen, in der der Horizontal-Drehtisch (44) angeordnet ist.

17. Vorrichtung nach Anspruch 15, **dadurch gekennzeichnet,** daß an jedem Fahrwagen eine Höhenverstellung angebaut ist, mit der die Schweiß- und Prüfeinrichtungen in Arbeitsstellung oder Wartestellung bewegbar sind.

18. Vorrichtung nach einem der vorhergehenden Ansprüche, **dadurch gekennzeichnet,** daß die Schweißeinrichtungen wenigstens zwei gegenüberliegend am Fahrwagen angebrachte Wolfram-Inertgas-Schweißeinrichtungen, deren Mittenabstand dem Durchmesser des Außendeckels (10) des Innenbehälters (4) entspricht, und eine Unterpulver-Schweißeinrichtung aufweisen.

19. Vorrichtung nach einem der vorhergehenden Ansprüche, **dadurch gekennzeichnet,** daß zusätzlich eine Plasma-Heißdraht-Schweißanlage auf einem Fahrwagen der Portalbrücke (50) angeordnet ist zur Erzeugung einer Plattierungsschicht als Korrosionsschutz auf dem äußeren Deckel bzw. der Oberseite des verschlossenen Behälters nach Abschluß der Unterpulver-Schweißung.

20. Vorrichtung nach einem der vorhergehenden Ansprüche, **dadurch gekennzeichnet,** daß die Portalbrücke (50) und die darauf laufenden Fahrwagen eigene Energiezuführungsketten aufweisen zu ihrer voneinander unabhängigen Positionierung und Steuerung.

## Claims

1. Method for charging and sealing a double container system equipped with an external shielding container with shielding cover and an internal container with internal cover provided for transport and storage of radioactive material, with the following procedure steps:
a) Inward transfer of the empty double container system (2) into a shielded area (14);
b) Charging the internal container (4) with radioactive material (16) contained in a cladding (can, mould) (16') in the shielded area;
c) Sealing the internal container (4) in the sealed area with the internal cover (8);
d) Outward transfer of the charged double container system (2) sealed with the internal cover (8);
e) Welding an external cover (10) of the internal container on top of the internal cover (8) outside of the shielded area;
f) Sealing the external container (6) with the shielding cover (12).

2. Method for charging and sealing a double container system equipped with an external shielding container with shielding cover and an internal container with internal cover provided for transport and storage of radioactive material, with the following procedure steps:
a) Docking the empty double container system (2) from underneath onto a transfer tube orifice (17) in the bottom of a shielded room or hot cell (14');
b) Charging the internal container (4) with the radioactive material (16) contained in a cladding (can, mould) (16') through the transfer tube orifice (17) of the shielded room or hot cell (14');
c) Sealing the internal container (4) in docked condition of the double container System (2) with the internal cover (8);
d) Sealing the transfer tube orifice (17) and releasing and removing the charged double container system (2) sealed with the internal cover (8) from the shielded room or hot cell (14');
e) Welding an external cover (10) of the internal container onto the internal cover (8) outside of the shielded room or hot cell;
f) Sealing the external container (6) with the shielding cover (12).

3. Method according to claim 1 or 2, **characterised** in that for welding the external cover first of all at least one root layer (36) is welded into a welding gap (28) left between external cover and cladding (18) of the internal container (4) by inert gas tungsten arc welding, and thereafter the remaining layers (42) are welded onto the root layer by submerged-arc welding.

4. Method according to claim 3, **characterised** in that some welding layers (40) are deposited on the root layer (36) by inert gas tungsten arc welding before welding the remaining layers (42) by submerged arc-welding (e.g. narrow-gap welding).

5. Method according to claim 3 or 4, **characterised** in that the root layers (36) are welded two-sided and simultaneously with at least two opposite inert gas tungsten arc welding heads.

6. Method according to claim 1 or 2, **characterised** in that the welding is inspected after welding the external cover (10).

7. Seal for a double container system chargeable with radioactive material contained in a cladding (can, mould), featuring a removable internal container and an external shielding container, whereby both the internal container and the shielding container have an individual cover, **characterised** in that above the internal cover (8) designed as sealing plug and provided with screw thread an external cover (10), also designed as sealing plug, is provided which can be welded into the cylindrical cladding (18) of the internal container (4).

8. Seal according to claim 7, **characterised** in that both the external cover (10) and the cladding (18) are provided with a continuous welding web (32, 34), projecting into a welding gap (28) left between external cover and cladding, as delimitation of the welding gap.

9. Seal according to claim 8, **characterised** in that the welding webs (32, 34) are arranged oppositely to each other.

10. Seal according to claim 8 or 9, **characterised** in that the welding webs (38) are bevelled in such a way that they taper outwards.

11. Seal according to claim 10, **characterised** in that the bevelling (38) amounts to approximately 45°.

12. Seal according to any of the claims 8 to 11, **characterised** in that the welding (29) formed in the welding gap (28) consists of a welding root (36) deposited on the welding webs (32, 34) with at least one root layer and further welding layers (40, 42) arranged on top of each other.

13. Seal according to claim 7, **characterised** in that the inside of the shielding container (6) has a continuous, step-by-step enlargement (74) reaching to below the welding bevel (32, 34) of the internal container (4) in order to create a clearance zone (76) for a weld seam testing device (64).

14. Seal according to claim 7, **characterised** in that the external cover (10) of the internal container (4) has on its underside beneath the welding web (34) a continuous step-by-step recess (78), opposite to which a ring groove (32) is formed in the inner wall of the internal container's (4) cladding (18).

15. Facility for realising the method according to any of the claims 1 to with a horizontal turntable for mounting the double container system in order to perform the welding operation and equipped with a welding and testing arrangement, **characterised** in that the welding and testing arrangement has a travelling bridge (50) movable above floor on which several carriageways for moving carriages (56) are arranged, on which welding and testing means (58, 60, 62, 64) are mounted.

16. Facility according to claim 15, **characterised** in that the travelling bridge (50) is equipped with a moving gear (66) with wheel flange wheels and a d.c. drive, and travelling on carriageways (68) running in elevated position alongside of a foundation ditch (48) in which the horizontal turntable (44) is arranged.

17. Facility according to claim 15, **characterised** in that a vertical adjustment permitting to move the welding and testing sets into working or waiting position is mounted on each carriage.

18. Facility according to anyone of the preceding claims, **characterised** in that the welding sets have at least two inert gas tungsten welding devices attached opposite to each other to the carriage, the centre distance of which corresponds with the diameter of the external cover (10) of the internal container (4), and a submerged-arc welding device.

19. Facility according to anyone of the preceding claims, **characterised** in that a hot wire plasma-arc welding device for generating a metal coating as protection against corrosion on the external cover and the top side respectively of the sealed container after completion of the submerged-arc welding is additionally arranged on a carriage of the travelling bridge (50).

20. Facility according to anyone of the preceding claims, **characterised** in that the travelling bridge (50) and the carriages running on it have individual energy supply chains to position and control them independently of each other.

## Revendications

1. Procédé servant à charger et obturer un système à double container prévu pour le transport et le stockage de matières radioactives avec un container extérieur blindé pourvu d'un couvercle lui aussi blindé et d'un container intérieur pourvu d'un couvercle intérieur avec les étapes de procédé suivantes:
a) Eclusage du système à double container (2) vide dans une zone blindée (14),
b) Chargement du container intérieur (4) avec les matières radioactives (16) se trouvant dans une enveloppe (boîte, lingotière) (16') dans la zone blindée,
c) Obturation du container intérieur (4) dans la zone blindée au moyen du couvercle intérieur (8),
d) Eclusage au dehors du système à double container (2) chargé et obturé par le couvercle intérieur (8),
e) Soudure d'un couvercle extérieur sur le container intérieur (10) sur le couvercle intérieur (8) à l'extérieur de la zone blindée,
f) Obturation du container extérieur (6) par le couvercle blindé (12).

2. Procédé servant à charger et obturer un système à double container prévu pour le transport et le stockage de matières radioactives avec un container extérieur blindé pourvu d'un couvercle lui aussi blindé et d'un container intérieur pourvu d'un couvercle intérieur avec les étapes de procédé suivantes:
a) Accostage du système à double container vide (2) par le bas au niveau d'un orifice d'éclusage (17) dans le fond d'une chambre blindée ou d'une cellule chaude (14'),
b) Chargement du container intérieur (4) avec les matières radioactives (16) se trouvant dans une enveloppe (boîte, lingotière) (16') par l'intermédiaire de l'orifice d'éclusage (17) de la chambre blindée ou de la cellule chaude (14'),
c) Obturation du container intérieur (4) à l'état accosté du système à double container (2) au moyen du couvercle intérieur (8),
d) Obturation de l'orifice d'éclusage (17) et desserrage et retrait du système à double container obturé (2) au moyen du couvercle intérieur (8) de la chambre blindée ou de la cellule chaude (14'),
e) Soudure d'un couvercle extérieur sur le container intérieur (10) sur le couvercle intérieur (8) à l'extérieur de la chambre blindée ou de la cellule chaude,
f) Obturation du container extérieur (6) au moyen du couvercle blindé (12).

3. Procédé selon les revendications 1 ou 2, **caractérisé par le fait** qu'au moins une passe de la racine de soudure (36) est d'abord soudée par soudage à tungstène et à gaz inerte et que les autres passes (42) sont ensuite soudées sur la passe de la racine de soudure par soudure à l'arc sous flux solide dans une fente de soudage (28) laissée entre le couvercle extérieur et le manteau (18) du container intérieur (4) pour souder le couvercle extérieur (10).

4. Procédé selon la revendication 3, **caractérisé par le fait** que quelques passes de soudure (40) sont appliquées sur la passe de la racine de soudure (36) par soudure à tungstène et à gaz inerte avant le soudage des autres passes (42) par soudure à l'arc sous flux solide (p.ex. soudage à fente étroite).

5. Procédé selon les revendications 3 ou 4, **caractérisé par le fait** que les passes de la racine de soudure (36) sont soudées à double face ou simultanément avec au moins deux têtes de soudage à tungstène et à gaz inerte se faisant face.

6. Procédé selon les revendications 1 ou 2, **caractérisé par le fait** que la soudure est vérifiée après le soudage du couvercle extérieur (10).

7. Obturation pour un système à double container pouvant être chargé de matières radioactives se trouvant dans une enveloppe (boîte, lingotière) qui présente un container intérieur amovible et un container extérieur blindé, le container intérieur et le container blindé possédant respectivement un couvercle propre, **caractérisé par le fait** qu'un couvercle extérieur (10) ayant la forme d'un bouchon de fermeture qui est soudable dans le manteau cylindrique (18) du container intérieur (4) sur le couvercle intérieur (8) ayant également la forme d'un bouchon de fermeture vissable.

8. Obturation selon la revendication 7, **caractérisé par le fait** que le couvercle extérieur (10) et le manteau (18) sont respectivement équipés d'une traverse soudée (32, 34) sur le pourtour et entrant dans une fente de soudure (28) laissée entre le couvercle extérieur et le manteau.

9. Obturation selon la revendication 8, **caractérisé par le fait** que les traverses soudées (32, 34) sont disposées face à face.

10. Obturation selon les revendications 8 ou 9, **caractérisé par le fait** que les traverses soudées sont biaisées de l'un ou des deux côtés (38) de sorte qu'elles s'effilent vers l'extérieur.

11. Obturation selon la revendication 10, **caractérisé par le fait** que la partie biaisée (38) est d'environ 45°.

12. Obturation selon l'une des revendications 8 à 11, **caractérisé par le fait** que la soudure (29) formée dans la fente de soudure (28) se compose d'une racine de soudage (36) appliquée sur les traverses soudées (32, 34) se composant d'au moins une passe de racine de soudure et d'autres passes de soudure disposées au-dessus (40, 42).

13. Obturation selon la revendication 7 **caractérisé par le fait** que le container blindé (6) présente à l'intérieur, jusqu'à en-dessous du biais soudé (32, 34) du container intérieur (4), un agrandissement (74) à gradins sur le pourtour pour créer un espace libre (76) pour un dispositif de vérification des soudures (64).

14. Obturation selon la revendication 7, **caractérisé par le fait** que le couvercle extérieur (10) du container intérieur (4) présente en-dessous de la traverse soudée (34) sur sa face inférieure un creux à gradins sur le pourtour (78) contre lequel une rainure annulaire (32) est formée dans la paroi interne du manteau (18) du container intérieur (4).

15. Dispositif de réalisation du procédé selon l'une des revendications 1 à avec une table de tournage horizontale pour loger le système à double container pour le processus de soudage et avec une installation de soudure et d'essai, **caractérisé par le fait** que l'installation de soudure et d'essai présente un pont-portique (50) déplaçable sur le sol sur lequel sont disposés plusieurs rails sur lesquels des chariots (56) peuvent être déplacés sur lesquels sont disposés des dispositifs de soudure et d'essai (58, 60, 62, 64).

16. Dispositif selon la revendication 15, **caractérisé par le fait** que le pont-portique (50) est équipé d'un dispositif de déplacement (66) à roues à boudin et d'un entraînement à courant continu et peut être déplacé sur des rails (68) qui passent en hauteur par rapport à la fosse de fondation (48) dans laquelle est disposée la table de tournage horizontale (44).

17. Dispositif selon la revendication 17, **caractérisé par le fait** qu'un réglage en hauteur grâce auquel les dispositifs de soudure et d'essai peuvent être placés dans la position de travail ou d'attente est monté sur chaque chariot.

18. Dispositif selon l'une des revendications précédentes, **caractérisé par le fait** que les dispositifs de soudure présentent au moins deux dispositifs de soudure à tungstène et à gaz inerte disposés face à face sur le chariot, dont l'écart correspond au diamètre du couvercle extérieur (10) du container intérieur (4), et un dispositif de soudage à l'arc sous flux solide.

19. Dispositif selon l'une des revendications précédentes, **caractérisé par le fait** qu'une installation de soudure à l'arc de plasma à fil chaud est disposée sur un chariot du pont-portique (50) pour générer une couche de placage en tant que protection contre la corrosion sur le couvercle extérieur ou le côté supérieur du container obturé après le soudage à l'arc sous flux solide.

20. Dispositif selon l'une des revendications précédentes, **caractérisé par le fait** que le pont-portique (50) et les chariots qui y circulent présentent des chaînes d'apport d'énergie propres pour leur positionnement et leur commande indépendamment les uns des autres.
